# EUROPÄISCHE PATENTSCHRIFT

(11) **EP 1 523 022 B1**
(45) Veröffentlichungstag und Bekanntmachung des Hinweises auf die Patenterteilung: **02.11.2011**
(21) Anmeldenummer: 04021401.7
(22) Anmeldetag: 09.09.2004
(51) Int. Cl.: H01H 13/70

(54) **Tastenanordnung für eine Bedienblende**
Key assembly for a control panel
Assemblage de touches pour un panneau de commande

(30) Priorität: 17.09.2003 DE 10344917; 21.01.2004 DE 102004004247
(43) Veröffentlichungstag der Anmeldung: 13.04.2005
(73) Patentinhaber: PAS Deutschland GmbH, 16816 Neuruppin (DE)
(72) Erfinder: Geiger, Peter, 72800 Eningen u.A. (DE); Hegewald, Ronald, 93164 Laaber (DE); Seikel, Michael, Dr., 10829 Berlin (DE)
(74) Vertreter: Steil, Christian

(56) Entgegenhaltungen:
- DE-A1- 3 310 313
- DE-A1- 19 817 369

## Beschreibung

Die vorliegende Erfindung betrifft eine Tastenanordnung für eine Bedienblende, insbesondere für Haushaltsmaschinen wie Waschmaschinen, Trockner, etc.

Ferner betrifft die vorliegende Erfindung eine Blendenanordnung mit einer derartigen Tastenanordnung.

Haushaltsmaschinen wie Waschmaschinen und Trockner werden heutzutage nur von wenigen Herstellern und nur in wenigen Grundvarianten hergestellt. Am Markt werden diese Maschinen jedoch in vielfältigen Varianten und unter verschiedenen Markennamen angeboten. Die Abgrenzung der Marken und Varianten voneinander erfolgt unter anderem durch die Bedienblende. Die Bedienblenden unterscheiden sich von außen zwar hinsichtlich Design und Funktionalität. Häufig basieren aber auch die Bedienblenden auf ähnlichen Grundelementen wie Schaltern, Tasten, etc. Lediglich die an der Bedienblende außenliegenden Schalter- und Tastenblenden sind wiederum vom Design her unterschiedlich.

Nahezu alle Haushaltsmaschinen dieser Art weisen an ihrer Bedienblende Tasten zum Auslösen von bestimmten Funktionen auf. Die Tasten sind dabei in der Regel entgegen ihrer Bedienrichtung elastisch vorgespannt und sind dazu ausgelegt, Mikroschalter zu betätigen, die hinter der Bedienblende festgelegt sind. Manche Tasten weisen einen lichtdurchlässigen Abschnitt (Lichtleiter) auf. Dem Lichtleiter ist dann in der Regel hinter der Bedienblende ein Leuchtmittel, z.B. eine LED, zugeordnet. Über den Lichtleiter kann der Zustand der jeweiligen Funktion sichtbar gemacht werden.

Die Tasten werden häufig nicht exakt zentral betätigt. Eine Betätigung am Rand der Taste kann zu einem Verkippen oder sogar zu einem Verklemmen führen. Dies ist nur schwierig zu vermeiden.

Auch sollen möglichst unterschiedliche Tasten-Designs möglichst mit einer einheitlichen Schalt- und Anzeigetechnik hinter der Bedienblende verbunden werden können.

Schließlich ist auch das Problem der Dichtigkeit nicht unbedeutend. In der Umgebung von Haushaltsmaschinen wie Waschmaschinen und Trockner wird häufig sorglos mit Flüssigkeiten wie Waschmittel oder Wasser umgegangen. Das Eindringen derartiger Flüssigkeiten im Bereich der Tasten soll keine Funktionsbeeinträchtigung hervorrufen.

Aus DE 198 17 369 A1 ist eine Schalteranordnung, insbesondere für Hausgeräte, wie Waschmaschinen, Geschirrspülmaschinen oder dergleichen bekannt. Die Schalteranordnung besitzt ein Gehäuse mit wenigstens einem im Gehäuseinneren befindlichen Schaltelement. Wenigstens ein Betätigungsorgan ist am Gehäuse zur betätigenden Einwirkung auf das Schaltelement angeordnet. Weiter besitzt das Gehäuse ein Trägerteil, das eine Aufnahme für das Betätigungsorgan aufweist. Die Aufnahme im Trägerteil besitzt an der dem Gehäuseinneren zugewandten Seite eine Öffnung, die dem Schaltelement zugeordnet ist. An der Öffnung im Trägerteil ist zwischen dem Schaltelement und dem Betätigungsorgan ein in Bewegungsrichtung des Betätigungsorgans elastisches Dichtelement angebracht, wobei das Betätigungsorgan über das elastische Dichtelement auf das Schaltelement einwirkt. Das Dichtelement ist in der Art eines Zwei-Komponenten-Teils am Trägerteil angespritzt.

Vor diesem Gesamthintergrund ist es die Aufgabe der vorliegenden Erfindung, eine verbesserte Tastenanordnung für eine Bedienblende bzw. eine Bedienblende mit einer derartigen Tastenanordnung anzugeben.

Diese Aufgabe wird gelöst durch eine Tastenanordnung für eine Bedienblende, insbesondere für Haushaltsmaschinen wie Waschmaschinen, Trockner, etc. mit
- wenigstens einer Taste mit einer vorderen Bedienfläche und wenigstens einem nach hinten vorstehenden Vorsprung,
- einem Tastenträger, der wenigstens eine Öffnung aufweist, durch die der Vorsprung hindurchtritt, und
- elastischen Mitteln, die an der Rückseite des Tastenträgers gelagert sind,
wobei die elastischen Mittel an dem durch die Öffnung hindurchtretenden Vorsprung angreifen und die Taste gegenüber dem Tastenträger nach vorne vorspannen, und an der Rückseite des Tastenträgers eine Leiterplatte mit wenigstens einem Schalter angeordnet ist, der mittels der Taste betätigbar ist, wobei der Schalter an der Rückseite der Leiterplatte angeordnet ist und wobei der Vorsprung der Taste einen Hebel betätigt, der den Schalter betätigt und der an dem Tastenträger gelagert ist.

Durch den Gedanken, einen separaten Tastenträger vorzusehen, ist es möglich, die zugeordnete Schalter- und Anzeigetechnik an dem Tastenträger anzuordnen. Ein solcher Tastenträger kann ferner für eine einzelne Taste vorgesehen sein. In der Regel ist jedoch ein Tastenträger für eine Mehrzahl von Tasten vorgesehen.

Durch die an der Rückseite des Tastenträgers gelagerten elastischen Mittel wird die Taste generell gegenüber dem Tastenträger nach vorne in eine Grundposition vorgespannt. Hierdurch ist es nicht notwendig, an der Bedienblende solche elastischen Mittel vorzusehen.

Durch die Kombination von Tastenträger und Leiterplatte kann die gesamte Schalter- und Anzeigetechnik modular und doch kompakt aufgebaut werden. Dabei kann die Leiterplatte beispielsweise je nach Funktionalität unterschiedlich bestückt sein.

Durch die Anordnung des Schalters an der Rückseite der Leiterplatte kann die Leiterplatte mit dem Tastenträger eng zusammengebaut werden. Durch den Hebel ist es möglich, den an der Rückseite befindlichen Schalter zu betätigen. Dabei ist die Betätigungseinrichtung des Schalters in der Regel entgegengesetzt zu jener der Taste ausgerichtet.

Dadurch, dass der Hebel an den Tastenträger gelagert ist, verringert sich insgesamt die Teilezahl.

Die obige Aufgabe wird ferner durch eine Blendenanordnung für eine Haushaltsmaschine gelöst, die eine Bedienblende und eine erfindungsgemäße Tastenanordnung aufweist.

Die Aufgabe wird demzufolge vollkommen gelöst.

Von besonderem Vorzug ist es, wenn der Tastenträger plattenförmig ist. Hierdurch lässt sich der Tastenträger einfach herstellen, beispielsweise aus einem Kunststoffmaterial.

Gemäß einer weiteren Ausführungsform weist der Tastenträger eine Mehrzahl von Öffnungen zur Lagerung einer Mehrzahl von Tasten auf.

Dabei ist es von besonderem Vorzug, wenn die Öffnungen einen regelmäßigen Abstand aufweisen.

Hierdurch können die Tasten zum einen in einem regelmäßigen Muster angeordnet werden. Zum anderen kann der regelmäβige Abstand dazu benutzt werden, um Tasten unterschiedlicher Abmessungen an dem Tastenträger anzuordnen.

So ist es von besonderem Vorteil, wenn die Tasten unterschiedliche Abmessungen besitzen und wenn die Abmessungen der Tasten und die Position der Vorsprünge an den Tasten so aufeinander abgestimmt sind, dass die Positionierung der Tasten an dem Tastenträger variabel ist.

Mit anderen Worten wird über die Positionierung der Öffnungen und der Vorsprünge sowie die Abmessungen der Tasten ein Baukastensystem eingerichtet. Dieses ermöglicht es, einen Tastenträger mit unterschiedlichen Kombinationen von Tasten zu bestücken.

Gemäß einer weiteren bevorzugten Ausführungsform sind an der Rückseite des Tastenträgers Rastvorsprünge vorgesehen, auf die die Leiterplatte aufgerastet ist.

Hierdurch ergibt sich eine einfache, unkomplizierte Verbindung zwischen Tastenträger und Leiterplatte.

Die Rastvorsprünge können ferner zur Lagerung der Hebel ausgebildet sein.

Auch ist es vorteilhaft, wenn an dem Tastenträger eine Reihe von Öffnungen vorgesehen ist und wenn die Leiterplatte parallel zur Ebene des Tastenträgers versetzt gegenüber der Reihe von Öffnungen angeordnet ist.

Hierdurch ist es möglich, die durch die Öffnungen hindurchtretenden Vorsprünge der Tasten an der Leiterplatte vorbeizuführen. Hierdurch vereinfacht sich der Gesamtaufbau, insbesondere dann, wenn Schalter an der Rückseite der Leiterplatte angeordnet sind.

Gemäß einer weiteren besonders bevorzugten Ausführungsform ist der Tastenträger aus einem transparenten Material hergestellt, beispielsweise einem durchsichtigen Kunststoff.

Hierdurch ist es möglich, Leuchtmittel wie LEDs an der Leiterplatte vorzusehen. Deren Licht gelangt dann durch den Tastenträger hindurch auf die Rückseite der Taste und somit auf deren eingesetzte Lichtleiter.

So ist es von besonderem Vorzug, wenn an der Vorderseite der Leiterplatte wenigstens eine Sichtanzeige bzw. ein Leuchtmittel, insbesondere eine LED angeordnet ist.

Ferner ist es vorteilhaft, wenn die elastischen Mittel als nach hinten vorstehende Haube aus einem elastischen Material ausgebildet sind, in die hinein der Vorsprung greift.

Hierdurch kann die Rückstellkraft bei Tastenbetätigung unmittelbar an dem Vorsprung angreifen. Dies ermöglicht eine sichere, verklemmungsfreie Rückstellung, selbst dann wenn die Taste nicht zentrisch betätigt wird.

Von besonderem Vorzug ist es, wenn die Haube geschlossen ist.

Hierdurch ist es möglich, die Außenseite mit der Taste gegenüber der Innenseite mit der Schalter- und Anzeigetechnik abzudichten.

Von besonderem Vorteil ist es, wenn die Haube aus einem elastischen Kunststoff hergestellt ist und wenn der Tastenträger aus einem steiferen Kunststoffmaterial hergestellt ist.

Hierdurch bildet der Tastenträger eine Art "Anker" für die elastische Haube.

Dabei ist von besonderem Vorteil, wenn der Tastenträger und die Haube stoffschlüssig miteinander verbunden sind.

Hierdurch können der Tastenträger und die Haube bzw. die Mehrzahl von Hauben als ein Teil hergestellt werden. Ferner ist es noch leichter, die Außenseite gegenüber der Innenseite abzudichten.

Von großem Vorteil ist es dabei, wenn der Tastenträger und die elastischen Mittel in einem Zwei-Komponenten-Spritzgussverfahren hergestellt sind.

Bei dieser Art von Spritzgussverfahren können der Tastenträger und die Haube als ein Teil hergestellt werden, obgleich sie aus unterschiedlichen Kunststoffen hergestellt sind.

Bei der erfindungsgemäßen Blendenanordnung ist es von großem Vorteil, wenn ein Tastenträger der Tastenanordnung stoffschlüssig mit der Rückseite der Bedienblende verbunden ist.

Hierdurch ist es auf einfache Weise möglich, den Tastenträger an der Bedienblende zu befestigen. Hierdurch werden mittelbar die Taste und die Schalter- und Anzeigetechnik an der Bedienblende gelagert.

Von besonderem Vorteil ist es, wenn ein Randabschnitt des Tastenträgers linienförmig mit der Rückseite der Bedienblende verschweißt ist.

Hierdurch ergibt sich ein kompakter Aufbau. Eine linienförmige Schweißnaht ist auf einfache Weise herzustellen.

Von besonderem Vorteil ist es dabei, wenn der Rand des Tastenträgers vollumfänglich linienförmig mit der Rückseite der Bedienblende verschweißt ist.

Bei dieser Ausführungsform ist die "Außenseite" vollkommen gegenüber der "Innenseite" der Haushaltsmaschine abgedichtet.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine Explosionsdarstellung einer Blendenanordnung für eine Haushaltsmaschine gemäß einer Ausführungsform der Erfindung;
- Fig. 2: die Blendenanordnung der Fig. 1 in einer Ansicht von hinten;
- Fig. 3: eine Explosionsdarstellung einer Tastenanordnung gemäß einer Ausführungsform der Erfindung;
- Fig. 4: die Explosionsdarstellung der Fig. 3 von hinten;
- Fig. 5: eine schematische Querschnittsansicht durch eine Blendenanordnung gemäß einer weiteren Ausführungsform der Erfindung;
- Fig. 6: eine perspektivische Darstellung einer Tastenanordnung gemäß der vorliegenden Erfindung im zusammengebauten Zustand; und
- Fig. 7: unterschiedliche Ausführungsformen von erfindungsgemäßen Tastenanordnungen.

In Fig. 1 ist eine Ausführungsform der erfindungsgemäßen Blendenanordnung generell mit 10 bezeichnet. Die Blendenanordnung 10 ist vorgesehen für eine Haushaltsmaschine wie eine Waschmaschine oder einen Wäschetrockner und beinhaltet die Bedien- und Anzeigeelemente zum Bedienen der Haushaltsmaschine bzw. zum Anzeigen von deren jeweiligem Zustand.

Die Blendenanordnung 10 weist eine Blende 12 auf, die als Kunststoffplatte mit umlaufendem Rand ausgebildet ist. Die in Fig. 1 gezeigte Vorderseite der Blende 12 ist mit einer hochwertigen Oberfläche versehen, um der Haushaltsmaschine eine hohe Wertigkeit zu verleihen.

Auf der rechten Seite der Blende sind zwei Drehschalter vorgesehen. Einer der Drehschalter ist beispielsweise dazu ausgelegt, ein Programm der Waschmaschine oder des Wäschetrockners vorzuwählen. Ein anderer Drehschalter kann beispielsweise zum Vorwählen einer bestimmten Schleuderdrehzahl oder einer bestimmten Temperatur ausgebildet sein.

Ferner ist an der Blende 12 eine nicht näher bezeichnete Anzeige vorgesehen. Zu diesem Zweck wird an der Rückseite der Blende 12 eine Leiste mit Leuchtmitteln (wie LEDs) montiert.

Ferner beinhaltet die Blendenanordnung 10 eine Tastenanordnung, die in Fig. 1 generell mit 14 bezeichnet ist.

Die Tastenanordnung 14 beinhaltet fünf Tasten, die in zwei Gruppen aufgeteilt sind. Die eine Gruppe beinhaltet drei Tasten und die andere Gruppe beinhaltet zwei Tasten. Die zwei Gruppen sind räumlich voneinander beabstandet. Entsprechend sind in der Blende 12 zwei unterschiedlich große Ausschnitte für die Tastengruppen vorgesehen.

Fig. 2 zeigt die Blendenanordnung 10 in einem zusammengebauten Zustand von der Rückseite.

Man erkennt auf der linken Seite die zwei Drehschalter. Auf der rechten Seite ist die Tastenanordnung 14 an der Rückseite der Blende 12 angebracht. Ferner ist in Fig. 2 dargestellt, dass die unterschiedlichen Bedien- und Anzeigeelemente der Blendenanordnung 10 durch eine Verkabelung untereinander bzw. mit einer übergeordneten Steuerelektronik und einer Leistungsversorgung verbunden sind.

In den Figuren 3 und 4 ist eine weitere Ausführungsform einer erfindungsgemäßen Tastenanordnung generell mit 14 bezeichnet.

Die Tastenanordnung 14 weist einen Tastenträger 20 auf. Der Tastenträger 20 ist generell plattenförmig und ist dazu ausgelegt, eine Mehrzahl von Tasten 22 zu lagern.

In Fig. 3 und 4 sind bei dieser Ausführungsform vier schmale Tasten 22b und eine breite Taste 22a gezeigt, die an dem Tastenträger 20 gelagert sind.

Die Tasten 22 sind an ihrer in Fig. 3 zu sehenden Vorderseite mit einer Bedienfläche 26 versehen. An ihrer Rückseite weisen die Tasten 22 jeweils vier zapfenartige Vorsprünge 24 auf. Die Tasten 22 sind jeweils in der Draufsicht etwa rechteckig ausgebildet. Die vier Vorsprünge 24 sind etwa im Bereich der vier Ecken vorgesehen und stehen nach hinten vor.

In dem Tastenträger 20 sind zwei Reihen von Öffnungen 28 vorgesehen. Der Tastenträger ist generell länglich ausgebildet. Eine Reihe von Öffnungen 28 ist entlang einer oberen Kante vorgesehen. Die andere Reihe von Öffnungen 28 ist entlang der unteren Kante vorgesehen.

Die Öffnungen 28 haben einen regelmäßigen Abstand. Der Abstand der Öffnungen 28 ist so gewählt, dass zwei obere Vorsprünge 24 einer schmalen Taste 22b in zwei benachbarte Öffnungen 28 einer Öffnungsreihe passen. In entsprechender Weise passen zwei untere Vorsprünge 24 der gleichen Taste 22b in zwei benachbarte Öffnungen 28 der unteren Reihe.

Der Abstand der Vorsprünge 24 der breiteren Taste 22a ist so gewählt, dass diese in zwei Öffnungen 28 passen, die den doppelten Abstand aufweisen. Mit anderen Worten ist zwischen den zwei Öffnungen 28 eine weitere (nicht benutzte) Öffnung 28 angeordnet.

Es versteht sich, dass andere Arten von Tasten Vorsprünge 24 mit noch größerem Abstand aufweisen könnten.

Die Form der Bedienfläche 26 ist von der Anordnung der Vorsprünge der jeweiligen Tasten 22 weitgehend entkoppelt. Im dargestellten Fall ist die Bedienfläche 26 so geformt, dass sie sich im Querschnitt annähernd konvex nach außen wölbt. Die Form der Tasten könnte jedoch auch oval oder kreisförmig sei. Es versteht sich lediglich, dass die Form der Taste an entsprechende Ausschnitte in einer zugeordneten Blende 12 angepasst sein muss. Jedoch können auch ovale oder kreisförmige Tasten vier Vorsprünge 24 aufweisen, die in die Öffnungen 28 des Tastenträgers 20 passen.

Mit anderen Worten ist der Tastenträger 20 universell ausgebildet. In Verbindung mit diesem Tastenträger 20 verwendeten Tasten müssen lediglich vier Vorsprünge 24 aufweisen, deren Abstand in das Raster der Öffnungen 28 des Tastenträgers 20 passt.

An der Rückseite des Tastenträgers 20 ist eine Leiterplatte 30 angeordnet. Die Leiterplatte 30 ist ebenfalls etwa rechteckförmig und weist eine solche Höhe auf, dass sie zwischen den zwei gegenüberliegenden Reihen von Öffnungen 28 angeordnet ist. Mit anderen Worten überdeckt die Leiterplatte 30 die Öffnungen 28 nicht von der Rückseite.

Die Tastenanordnung 14 weist ferner eine Reihe von Tastenhebeln 32 auf, und zwar für jede Taste 22 einen zugeordneten Tastenhebel 32.

Die Tastenhebel 32 sind an der Rückseite der Leiterplatte 30 vorgesehen. Jeder Tastenhebel 32 weist einen mittleren Abschnitt und zwei gegenüberliegende Hebelabschnitte auf. Ein oberer Hebelabschnitt ist mit dem mittleren Abschnitt über eine Drehachse 33-1 verbunden. Ein unterer Hebelabschnitt ist mit dem mittleren Abschnitt über eine weitere Drehachse 33-2 verbunden.

Die Tastenhebel 32 sind so im Bereich der Rückseite der Leiterplatte 30 gelagert, dass die Hebelabschnitte hinter den Öffnungen 28 liegen, durch die Vorsprünge 24 der zugeordneten Taste 22 greifen.

Ferner ist der mittlere Abschnitt mit Rückstellfedern 34 versehen, die sich an der Rückseite der Leiterplatte 30 abstützen. Hierdurch werden die mittleren Abschnitte der Tastenhebel 32 in eine Grundposition von der Rückseite der Leiterplatte 30 weg vorgespannt.

An der Rückseite des Tastenträgers 20 sind eine Mehrzahl von Hauben 36 aus einem elastischen Kunststoffmaterial angeordnet. Vorzugsweise sind die Hauben 36 in einem Zwei-Komponenten-Spritzgussverfahren gemeinsam mit dem Tastenträger 20 hergestellt.

Die Hauben 36 sind geschlossen und bilden eine geschlossene Aufnahme für die jeweiligen Vorsprünge 24. Die Länge der Vorsprünge 24 und der Hauben 36 sind so aufeinander abgestimmt, dass die Tasten 22 aufgrund der Elastizität der Hauben 36 generell in eine Grundstellung von dem Tastenträger 20 weg vorgespannt werden.

In Fig. 3 ist zu erkennen, dass die Tasten 22 an ihrem oberen und unteren Ende jeweils einen (nicht näher bezeichneten) Ansatz aufweisen. Dieser Ansatz liegt im eingebauten Zustand an der Rückseite einer Blende 12 an. Diese Anlageposition bestimmt die Ruheposition der Tasten 22.

An der Rückseite des Tastenträgers 20 ist eine Mehrzahl von Rastvorsprüngen 38 angeformt. In entsprechender Weise sind in der Leiterplatte 30 eine Mehrzahl von Schlitzen 40 angeordnet. Die Position und die Größe der Schlitze 40 entspricht jener der Rastvorsprünge 38.

Zum Zusammenbauen von Tastenträger 20 und Leiterplatte 30 wird die Leiterplatte so auf den Tastenträger 20 aufgedrückt, dass die Rastvorsprünge 38 in die Schlitze 40 eindringen. Die Rastvorsprünge 38 weisen geeignete Rastmittel auf, so dass die Leiterplatte 30 hierdurch rastend an dem Tastenträger 20 festgelegt wird.

Die Rastvorsprünge 38 sind ferner dazu ausgelegt, um die Tastenhebel 32 zu lagern. Genauer gesagt weisen die Tastenhebel 32 nicht näher bezeichnete Rastaugen auf, um die Tastenhebel 32 an den gegenüber der Rückseite der Leiterplatte 30 vorstehenden Rastvorsprüngen 38 festzulegen. Dabei dienen die Rastvorsprünge 38 gleichzeitig als Lagerpunkte zum Einrichten der Drehachsen 33-1 und 33-2.

In Fig. 4 sind aus Übersichtlichkeitsgründen nicht alle Rastvorsprünge 38 dargestellt. Generell ist es jedoch bevorzugt so, dass die Rastvorsprünge 38 parallel zu den Öffnungen 28 zwei Reihen mit jeweils gleichmäßigen Abständen bilden.

Hierdurch ist es möglich, an den Rastvorsprüngen 38 sowohl schmale Tastenhebel 32b als auch breitere Tastenhebel 32a zu lagern.

Bei den breiten Tastenhebeln 32a ist zwischen zwei Lagerpunkten ein Ausschnitt vorhanden, um einen nicht benutzten Rastvorsprung 38 berührungsfrei aufzunehmen.

An der Rückseite der Leiterplatte 30 sind Mikroschalter 42 angeordnet. Die Anzahl der Mikroschalter 42 entspricht jener der Tasten 22.

Die Mikroschalter sind in einem mittleren Bereich der Leiterplatte 30 angeordnet, und zwar jeweils zwischen Schlitzen 40, die einer Taste 22 zugeordnet sind.

Die Betätigungsrichtung der Mikroschalter 42 ist entgegengesetzt zu der Betätigungsrichtung der Tasten 22.

Fig. 5 zeigt eine schematische Querschnittsansicht durch die Tastenanordnung 14 der Figuren 3 und 4 in einem Zustand eingebaut an einer Blende 12 einer Blendenanordnung 10.

Die Funktionsweise dieser Blendenanordnung 10 bzw. der zugeordneten Tastenanordnung 14 wird im Folgenden anhand der Fig. 5 erläutert.

Der Tastenträger 20 ist an der Rückseite der Blende 12 festgelegt. Die dargestellte Taste 22 tritt durch eine Öffnung in der Blende 12 hervor. Durch einen nach oben und einen nach unten vorstehenden Ansatz wird vermieden, dass die Taste 22 nach vorne herausfällt.

Zum Betätigen des Mikroschalters 42 kann die Taste 22 an jeder beliebigen Stelle gedrückt werden. Falls die Taste 22 an ihrem oberen Ende nach hinten gedrückt wird, wie es durch einen Pfeil angedeutet ist, drückt der obere Vorsprung 24 von innen gegen die Haube 36. Hierdurch wird der Hebelabschnitt des Tastenhebels 32 nach hinten verschwenkt, wie es durch eine weiteren Pfeil dargestellt ist. Hierdurch wird der mittlere Abschnitt des Tastenhebels 32 nach vorne gedrückt, wie es durch noch einen Pfeil dargestellt ist. Hierdurch wird der Mikroschalter 42 betätigt. Sofern die Taste 22 zentral betätigt wird, werden der obere und der untere Hebelabschnitt des Tastenhebels 32 betätigt. Wenn der untere Teil der Taste 22 betätigt wird, erfolgt die Betätigung des Mikroschalters 42 lediglich über den unteren Hebelabschnitt, der um die Drehachse 33-2 verschwenkt wird.

Da die Taste 22 nicht nur zwei Vorsprünge 24, sondern vier Vorsprünge aufweist, kann die Betätigung der Taste 22 auch in der Richtung senkrecht zur Papierebene der Fig. 5 an einer beliebigen Stelle erfolgen. Der mittlere Abschnitt des Tastenhebels 32 wird in jedem Fall sicher und verklemmungsfrei auf den Mikroschalter 42 zu bewegt, um diesen zu betätigen.

Der oder die nach hinten gedrückten Vorsprünge 24 stoßen am Boden der jeweiligen Haube 36 aus elastischem Material an. Die Haube 36 bzw. die Hauben 36 werden dann bei der Betätigung der Taste 22 elastisch nach hinten ausgelenkt.

Sobald die Taste 22 nicht mehr berührt wird, wird die Taste 22 nach vorne zurückgedrückt, und zwar aufgrund der elastischen Rückstellkraft der Hauben 36.

Der mittlere Abschnitt des Tastenhebels 32 wird durch die Rückstellfedern 34 wieder in seine Ausgangs- bzw. Grundposition gebracht, in der er den Mikroschalter 42 nicht betätigt. Die Rückstellfedern 34 stützen sich dabei an der Rückseite der Leiterplatte 30 ab.

In Fig. 5 ist schematisch dargestellt, dass die Drehachsen 33-1 und 33-2 durch einen gegenüber der Rückseite der Leiterplatte 30 vorstehenden Vorsprung gelagert werden, der sich von dem Vorsprung 38 des Tastenträgers 20 unterscheidet. Es versteht sich jedoch, dass die Drehachsen auch unmittelbar an den Rastvorsprüngen 38 gelagert sein können.

An der Vorderseite der Leiterplatte 30 können zu Anzeigezwecken ein oder mehrere LED angeordnet sein. Beispielsweise kann jedem Mikroschalter 42 eine LED 44 zugeordnet sein, die dessen Betätigungszustand angibt.

Der Tastenträger 20 ist vorzugsweise aus einem transparenten Material hergestellt. Das von der LED 44 abgestrahlte Licht fällt somit auf die Rückseite der Taste 22. Alternativ ist es auch möglich, an dem Tastenträger 20 entsprechende Ausnehmungen für das LED-Licht vorzusehen.

Das auf die Rückseite der Taste 22 fallende LED-Licht ist bei 46 gezeigt.

Die Taste 22 weist eine zentrale Öffnung 48 auf, in die ein transparenter Einsatz 50 eingeklipst ist.

Demzufolge ist das LED-Licht 46 von der Vorderseite der Taste 22 durch den Einsatz 50 hindurch sichtbar.

Alternativ ist es möglich, die gesamte Taste 22 aus einem transparenten Material herzustellen.

Das Material des Tastenträger 20 kann beispielsweise ABS sein. Die Tasten 22 können auch ohne lichtdurchlässigen Einsatz (bzw. Lichtleiter) 50 ausgebildet sein.

In Fig. 5 ist ferner gezeigt, dass der Tastenträger 20 an der Rückseite der Blende 12 über eine Linien-Schweißnaht 60 befestigt ist.

Durch diese stoffschlüssige Verbindung kann zum einen gewährleistet werden, dass der Tastenträger 20 unverlierbar an der Blende 12 gehalten ist. Zum anderen ist eine solche Linien-Schweißnaht 60 vergleichsweise einfach herzustellen.

Die Linien-Schweißnaht 60 kann, wie in Fig. 5 gezeigt, lediglich in einem oberen Bereich des Tastenträgers 20 vorgesehen sein. An der Unterseite können beispielsweise Schweißpunkte vorgesehen sein, um eine gute Befestigung zu erzielen.

Sofern zwischen die Taste 22 und die Blende 12 eine Flüssigkeit wie flüssiges Waschmittel oder Wasser eindringt, so kann dies nicht auf die Rückseite der Tastenanordnung 20 gelangen. Denn die Hauben 36 sind geschlossen. Die eindringende Flüssigkeit kann demzufolge nicht über die Öffnungen 28 zur Rückseite des Tastenträgers 20 und somit nicht zu der Leiterplatte 30 gelangen.

Um zu vermeiden, dass sich in einem Hohlraum zwischen dem Tastenträger 20 und der Taste 22 solche Flüssigkeit anstaut, kann die untere Kante des Tastenträgers 20 zumindest abschnittsweise nicht mit der Blende 12 verschweißt sein, wie es in Fig. 5 dargestellt ist. Die eintretende Flüssigkeit kann demzufolge nach unten an der Innenseite der Blende 12 ablaufen.

Alternativ ist es auch möglich, dass die Linien-Schweißnaht 60 vollkommen umläuft, um zu vermeiden, dass Flüssigkeit hinter die Blende 12 gelangt.

In Fig. 6 ist die Tastenanordnung 14 der Figuren 3 und 4 im zusammengebauten Zustand dargestellt.

Man erkennt, dass die Vorsprünge 24 der Tasten 22b einen Abstand von a besitzen. Hingegen sind die Vorsprünge 24 der breiteren Taste 22a um den doppelten Wert 2a voneinander beabstandet.

In Fig. 7 sind ferner einige Varianten der erfindungsgemäßen Tastenanordnung dargestellt.

In der Variante oben rechts sind an dem Tastenträger 20 nur drei besonders breite Tasten vorgesehen.

Die Variante darunter entspricht der Anordnung aus fünf Tasten in zwei Gruppen der Fig. 1. Links daneben ist die Variante der Figuren 3 und 4 dargestellt.

Die unteren Darstellungen der Fig. 7 zeigen jeweils andere Formen von Tasten, beispielsweise mit einem kreisförmigen Vorsprung oder solche Tasten (auf der rechten Seite), die vorzugsweise an ihrem unteren Ende betätigt werden.

Generell ist der Tastenträger 20 zur Aufnahme von maximal sechs Tasten mit jeweils einer Breite von ca. 17 mm ausgelegt.

## Patentansprüche

1. Tastenanordnung (14) für eine Bedienblende (12), insbesondere für Haushaltsmaschinen wie Waschmaschinen, Trockner, etc. mit
- wenigstens einer Taste (22) mit einer vorderen Bedienfläche (26) und wenigstens einem nach hinten vorstehenden Vorsprung (24),
- einem Tastenträger (20), der wenigstens eine Öffnung (28) aufweist, durch die der Vorsprung (24) hindurchtritt, und
- elastischen Mitteln (36), die an der Rückseite des Tastenträgers (20) gelagert sind,
wobei die elastischen Mittel (36) an dem durch die Öffnung (28) hindurchtretenden Vorsprung (24) angreifen und die Taste (22) gegenüber dem Tastenträger (20) nach vorne vorspannen, und an der Rückseite des Tastenträgers (20) eine Leiterplatte (30) mit wenigstens einem Schalter (42) angeordnet ist, der mittels der Taste (22) betätigbar ist, **dadurch gekennzeichnet, dass**
der Schalter (42) an der Rückseite der Leiterplatte (30) angeordnet ist und dass der Vorsprung (24) der Taste (22) einen Hebel (32) betätigt, der den Schalter (42) betätigt und der an dem Tastenträger (20) gelagert ist.

2. Tastenanordnung nach Anspruch 1, wobei der Tastenträger (20) plattenförmig ist.

3. Tastenanordnung nach Anspruch 1 oder 2, wobei der Tastenträger (20) eine Mehrzahl von Öffnungen (28) zur Lagerung einer Mehrzahl von Tasten (22) aufweist.

4. Tastenanordnung nach Anspruch 3, wobei die Öffnungen (28) einen regelmäßigen Abstand aufweisen.

5. Tastenanordnung nach Anspruch 4, wobei die Tasten (22) unterschiedliche Abmessungen besitzen und wobei die Abmessungen der Tasten (22) und die Position der Vorsprünge (24) an den Tasten (22) so aufeinander abgestimmt sind, dass die Positionierung der Tasten (22) an dem Tastenträger (20) variabel ist.

6. Tastenanordnung nach einem der Ansprüche 1 bis 5, wobei an der Rückseite des Tastenträgers (20) Rastvorsprünge (38) vorgesehen sind, auf die die Leiterplatte (30) aufgerastet ist.

7. Tastenanordnung nach einem der Ansprüche 1 bis 6, wobei an dem Tastenträger (20) eine Reihe von Öffnungen (28) vorgesehen ist und wobei die Leiterplatte (30) in der Ebene des Tastenträgers (20) versetzt gegenüber der Reihe von Öffnungen (28) angeordnet ist.

8. Tastenanordnung nach einem der Ansprüche 1 bis 7, wobei der Tastenträger (20) aus einem transparenten Material hergestellt ist.

9. Tastenanordnung nach Anspruch 1 und 8, wobei an der Vorderseite der Leiterplatte (30) wenigstens eine Sichtanzeige (44), insbesondere eine LED (44) angeordnet ist.

10. Tastenanordnung nach einem der Ansprüche 1 bis 9, wobei die elastischen Mittel (36) als nach hinten vorstehende Haube (36) aus einem elastischen Material ausgebildet sind, in die hinein der Vorsprung (24) greift.

11. Tastenanordnung nach Anspruch 10, wobei die Haube (36) geschlossen ist.

12. Tastenanordnung nach Anspruch 10 oder 11, wobei die Haube (36) aus einem elastischen Kunststoff hergestellt ist und wobei der Tastenträger (20) aus einem steiferen Kunststoffmaterial hergestellt ist.

13. Tastenanordnung nach Anspruch 12, wobei der Tastenträger (20) und die Haube (36) stoffschlüssig miteinander verbunden sind.

14. Tastenanordnung nach Anspruch 13, wobei der Tastenträger (20) und die elastischen Mittel (36) in einem Zwei-Komponenten-Spritzgussverfahren hergestellt sind.

15. Blendenanordnung (10) für eine Haushaltsmaschine, mit einer Bedienblende (12) und einer Tastenanordnung (14) nach einem der Ansprüche 1 bis 14.

16. Blendenanordnung nach Anspruch 15, wobei ein Tastenträger (20) der Tastenanordnung (14) stoffschlüssig mit der Rückseite der Bedienblende (12) verbunden ist.

17. Blendenanordnung nach Anspruch 16, wobei ein Randabschnitt des Tastenträgers (20) linienförmig mit der Rückseite der Bedienblende (12) verschweißt ist.

18. Blendenanordnung nach Anspruch 17, wobei der Rand des Tastenträgers (20) vollumfänglich linienförmig mit der Rückseite der Bedienblende (12) verschweißt ist.

## Claims

1. Button arrangement (14) for a control panel (12), in particular for household appliances such as washing machines, dryers, etc., comprising
- at least one button (22) having a front control surface (26) and at least one projection (24) projecting to the rear,
- a button support (20) having at least one opening (28), which is penetrated by the projection (24), and
- elastic means (36) which are arranged at the rear side of the button support (20),
wherein the elastic means (36) are connected to the projection (24), which penetrates the opening (28), and are pre-stressing the button (22) to the front in relation to the button support (20), and wherein at the rear side of the button support (20) a printed circuit board (30) with at least one key (42) is arranged, which can be actuated via the button (22),
**characterized in that**
the key (42) is arranged at the rear side of the printed circuit board (30) and that the projection (24) of the button (22) acts on a lever (32), which acts on the key (42) and which is arranged at the button support (20).

2. Button arrangement according to claim 1, wherein the button support (20) is plate-like.

3. Button arrangement according to claim 1 or 2, wherein the button support (20) comprises a plurality of openings (28) for supporting a plurality of buttons (22).

4. Button arrangement according to claim 3, wherein the openings (28) have a regular distance.

5. Button arrangement according to claim 4, wherein the buttons (22) have different dimensions and wherein the dimensions of the buttons (22) and the position of the projections (24) at the buttons (22) are coordinated in such a manner that the positioning of the buttons at the button support (20) is variable.

6. Button arrangement according to any of claims 1 to 5, wherein notch projections (38) are provided at the rear side of the button support (20), which are latched onto the printed circuit board (30).

7. Button arrangement according to any of claims 1 to 6, wherein a row of openings (28) is provided at the button support (20) and wherein the printed circuit board (30) is arranged in a shifted manner in comparison to the row of openings (28) in the plane of the button support (20).

8. Button arrangement according to any of claims 1 to 7, wherein the button support (20) is made of a transparent material.

9. Button arrangement according to claim 1 and 8, wherein a display (44), in particular an LED (44), is provided at the front side of the printed circuit board (30).

10. Button arrangement according to any of claims 1 to 9, wherein the elastic means are embodied as a rearward projecting hood (36) of an elastic material, into which the projection (24) reaches.

11. Button arrangement according to claim 10, wherein the hood (36) is closed.

12. Button arrangement according to claim 10 or 11, wherein the hood (36) is made of an elastic plastic material and wherein the button support (20) is made of a firmer plastic material.

13. Button arrangement according to claim 12, wherein the button support (20) and the hood (36) are connected to one another by material engagement.

14. Button arrangement according to claim 13, wherein the button support (20) and the elastic means (36) are made by a two component injection molding process.

15. Panel arrangement (10) for a household appliance having a control panel (12) and a button arrangement (14) according to any of claims 1 to 14.

16. Panel arrangement according to claim 15, wherein the button support (20) and the button arrangement (14) are connected to the rear side of the control panel (12) by material engagement.

17. Panel arrangement according to claim 16, wherein a peripheral section of the button support (20) is linearly welded with the rear side of the control panel (12).

18. Panel arrangement according to claim 17, wherein the periphery of the button support (20) is linearly welded with the rear side of the control panel (12) along the full periphery.

## Revendications

1. Agencement de touche (14) pour un cache de commande (12), notamment pour des appareils électroménagers tels que des machines à laver, des sèche-linge, etc. avec :
au moins une touche (22) dotée d'une surface de commande (26) avant et d'au moins une avancée (24) saillant vers l'arrière ;
un support de touche (20) comportant au moins une ouverture (28) à travers laquelle passe l'avancée (24) ; et
des moyens élastiques (36) disposés au niveau du côté arrière du support de touche (20) ;
les moyens élastiques (36) s'emboîtant au niveau de l'avancée (24) traversant l'ouverture (28) et la touche (22) étant précontrainte vers l'avant par rapport au support de touche (20) et une plaque conductrice (30) étant disposée au niveau du côté arrière du support de touche (20) avec au moins un contacteur (42) pouvant être actionné à l'aide de la touche (22) ;
**caractérisé en ce que :**
le contacteur (42) est disposé au niveau du côté arrière de la plaque conductrice (30) et que l'avancée (24) de la touche (22) actionne un levier (32) qui actionne le contacteur (42) et qui est disposé au niveau du support de touche (20).

2. Agencement de touche selon la revendication 1, le support de touche (20) prenant une forme de plaque.

3. Agencement de touche selon la revendication 1 ou 2, le support de touche (20) comportant une pluralité d'ouvertures (28) pour le positionnement d'une pluralité de touches (22).

4. Agencement de touche selon la revendication 3, les ouvertures (28) présentant un écartement régulier.

5. Agencement de touche selon la revendication 4, les touches (22) présentant différentes dimensions et les dimensions des touches (22) et la position des saillies (24) étant ajustées de telle sorte les unes par rapport aux autres au niveau des touches (22) que le positionnement des touches (22) est variable au niveau du support de touche (20).

6. Agencement de touche selon l'une quelconque des revendications 1 à 5, des saillies d'encliquetage (38) sur lesquelles la plaque conductrice (30) est encliquetée étant prévues au niveau du côté arrière du support de touche (20).

7. Agencement de touche selon l'une quelconque des revendications 1 à 6, une rangée d'ouvertures (28) étant prévue au niveau du support de touche (20) et la plaque conductrice (30) étant disposée dans le plan du support de touche (20) de façon décalée par rapport à la rangée d'ouvertures (28).

8. Agencement de touche selon l'une quelconque des revendications 1 à 7, le support de touche (20) étant fabriqué à partir d'un matériau transparent.

9. Agencement de touche selon la revendication 1 et 8, au moins un affichage visible (44), notamment une DEL (44), étant disposé au niveau du côté avant de la plaque conductrice (30).

10. Agencement de touche selon l'une quelconque des revendications 1 à 9, les moyens élastiques (36) étant réalisés sous la forme d'un capot (36) en matière élastique saillant vers l'arrière et dans lequel s'engrène l'avancée (24).

11. Agencement de touche selon la revendication 10, le capot (36) étant fermé.

12. Agencement de touche selon la revendication 10 ou 11,le capot (36) étant fabriqué en matière plastique élastique et le support de touche (20) étant fabriqué à partir d'une matière plastique plus rigide.

13. Agencement de touche selon la revendication 12, le support de touche (20) et le capot (36) étant reliés entre eux par complémentarité de matières.

14. Agencement de touche selon la revendication 13, le support de touche (20) et les moyens élastiques (36) étant fabriqués selon un procédé de moulage par injection à deux composants.

15. Agencement de cache (10) pour un appareil électroménager, avec un cache de commande (12) et un agencement de touche (14) selon l'une quelconque des revendications 1 à 14.

16. Agencement de cache selon la revendication 15, un support de touche (20) de l'agencement de touche (14) étant relié au côté arrière du cache de commande (12) par complémentarité de matières.

17. Agencement de cache selon la revendication 16, une section de bordure du support de touche (20) étant soudée en ligne avec le côté arrière du cache de commande (12).

18. Agencement de cache selon la revendication 17, le bord du support de touche (20) étant soudé en ligne au côté arrière du cache de commande (12) sur l'ensemble de sa périphérie.
